# EUROPÄISCHE PATENTSCHRIFT

(11) **EP 1 000 196 B1**
(45) Veröffentlichungstag und Bekanntmachung des Hinweises auf die Patenterteilung: **21.11.2001**
(21) Anmeldenummer: 98943749.6
(22) Anmeldetag: 21.07.1998
(51) Int. Cl.: D21F 1/00

(54) **MEHRLAGIGES SIEB FÜR DEN NASSBEREICH EINER PAPIERMASCHINE UND DAMIT HERGESTELLTES PRODUKT**
MULTI-LAYER SCREEN FOR THE WET AREA OF A PAPER MACHINE AND PRODUCT MANUFACTURED USING THE SAME
TOILE MULTICOUCHE POUR LA REGION HUMIDE D'UNE MACHINE A PAPIER ET PRODUIT FABRIQUE AVEC CELLE-CI

(30) Priorität: 30.07.1997 DE 19732879
(43) Veröffentlichungstag der Anmeldung: 17.05.2000
(73) Patentinhaber: SCA Hygiene Products GmbH, 68264 Mannheim (DE)
(72) Erfinder: LAMB, Hans-Jürgen, D-64579 Gernsheim (DE)
(74) Vertreter: HOFFMANN - EITLE
(86) Internationale Anmeldenummer: EP9804536
(87) Internationale Veröffentlichungsnummer: WO9906629

(56) Entgegenhaltungen:
- DE-A- 3 600 530
- US-A- 5 219 004

## Beschreibung

Die Erfindung bezieht sich auf ein mehrlagiges Sieb für den Naßbereich einer Papiermaschine, insbesondere für die Tissue-Herstellung, mit zumindest zwei aus Fäden, vorzugsweise verwobenen Fäden hergestellten Lagen, die durch mit den Lagen verflochtene zusätzliche Fäden miteinander verbunden sind und ein damit hergestelltes Produkt.

Ein derartiges mehrlagiges Sieb ist aus der US-PS 5 219 004 bekannt.

Bei der Herstellung von Papier und insbesondere Tissue-Papier ist es bekannt, im Naßbereich durch gezielte selektive Entwässerung durch das Sieb über bestimmte Bereiche durch differenzierte Ablagerung der Fasern abwechselnd ein hohes und ein niedriges Flächengewicht vorzusehen. An Stellen, wo das Sieb durchlässiger ist für das abfließende Wasser, d. h. in den sogenannten offenen Zonen, lagern sich mehr Fasern ab als in den sogenannten geschlossenen Zonen. Üblicherweise werden die geschlossenen und offenen Zonen dadurch gebildet, daß Schuß- und/oder Kettfäden des das Sieb bildenden Gewebes in unterschiedlicher Beabstandung zueinander angeordnet werden, wobei nach der Maschinenrichtung und nach der dazu senkrechten Querrichtung unterschieden wird.

Dadurch ist es möglich, Papier, z. B. Seiden- oder auch Tissue-Papier, mit einer netzwerkähnlichen Struktur zu erzeugen, in dem die normalerweise flächige, homogene, gegen äußere Kräfte normalerweise unflexible Struktur des getrockneten Seiden- oder Tissue-Papiers durch die bei der Blattbildung im makroskopischen Bereich erzeugten Flächengewichtsunterschiede in eine flächige, inhomogene, netzwerkähnliche Struktur überführt wird, die bei Beanspruchung durch äußere Kräfte flexibel reagiert. Dabei ist Papier ebenso wie konventionelles Seiden- oder Tissue-Papier ein flächiges Gebilde, bei dem die einzelnen Fasern fest in dessen Gefüge verankert sind. Aufgrund der Einbindung der Fasern in das Gefüge ergibt sich bei makroskopisch homogenem Flächengewicht eine unflexible, steife Struktur. Im ungekreppten Zustand hat Seiden- oder Tissue-Papier sehr niedrige Dehnungswerte, im Bereich <= 6 %. Durch den üblicherweise bei der Herstellung von Tissue-Papier vorgenommenen Kreppvorgang wird das Tissue-Papier gegenüber der Beanspruchung durch äußere Kräfte flexibler, jedoch überwiegend in Maschinenrichtung. Die bei homogener Papierstruktur durch Kreppung erzielbare höhere Flexibilität in Maschinenrichtung äußert sich in einem erhöhten Arbeitsvermögen mit der Folge größerer Dehnbarkeit in Maschinenrichtung.

Durch Überführung der flächigen, homogenen Struktur in netzwerkartige, flächige, inhomogene Struktur kann die Flexibilität des Papiers und damit auch eines Seiden- oder Tissue-Papiers zusätzlich verbessert werden, wobei diese Verbesserung nicht auf die Maschinenlaufrichtung beschränkt ist, sondern auch in Maschinenquerrichtung erzielt werden kann.

Wie bereits ausgeführt wurde, wird die netzwerkähnliche Struktur durch Variation des Flächengewichtes erreicht, wobei Bereiche hohen Flächengewicbtes und Bereiche niedrigen Flächengewichtes im makroskopischen Bereich einander abwechseln. Die Variation des Flächengewichtes wird erreicht durch Variation der Entwässerungsfähigkeit des Siebes. Dort, wo sich entsprechend den vorstehenden Ausführungen viele Fasern ablagern, spricht man von einer Zone hohen Flächengewichtes. Dort, wo sich wenige Fasern ablagern, spricht man von einer Zone niedrigen Flächengewichts.

Aufgrund örtlich verschiedener Entwässerungsleistung des Siebes gibt es zusätzlich parallel zur Sieboberfläche partielle Strömungen, wodurch die Fasern mehr oder weniger stark ausgerichtet werden, ähnlich wie bei der Erzeugung von echten Wasserzeichen.

Es ist bekannt, Zonen unterschiedlicher Entwässerungsleistung durch Siebverengungen zu erreichen, indem Zonen im Sieb durch Kunststoff-Kleber bzw. Farbe etc. verschlossen werden (z. B. WO 93/00474).

Eine Variation der Offenheit des Siebes kann auch durch die Kombination verschiedener Webmuster erfolgen. Dabei kann das Basisgewebe des strukturbildenden Siebes ein- oder mehrlagig, bevorzugt aber zweilagig sein. Wie im Zusammenhang mit der US-PS 5 219 004 bereits erwähnt wurde, ist es bereits bekannt, die Lagen durch zusätzliche Fäden miteinander zu verbinden.

Es ist Aufgabe der Erfindung, ein mehrlagiges strukturgebendes Sieb der eingangs genannten Art zu schaffen, welches auf einfache Weise ermöglicht, zur Herstellung eines verbesserten Produktes die genannten modifizierten Entwässerungseigenschaften einzustellen, und ein solches Produkt zu schaffen.

Diese Aufgabe wird erfindungsgemäß dadurch gelöst, daß die zusätzlichen Fäden zusammen mit den die Lagen bildenden Fäden über die Breite und die Länge des Siebes verteilte Verengungsstellen oder-zonen bilden, durch die deutlich weniger Wasser abfließen kann als durch die benachbarten zonen.

Diese Lösung kennzeichnet sich dadurch aus, daß die für das Verbinden der Lagen des Siebes verwendeten zusätzlichen Fäden genutzt werden, die geschlossenen Zonen bzw. im wesentlichen geschlossenen Zonen des Siebes zu bilden, wobei die im wesentlichen offenen Zonen in den Bereichen des Siebes gebildet sind, wo die zusätzlichen Fäden die Maschen im Basisgewebe nicht verschließen. Somit erzielt man mit den zusätzlichen Fäden eine Doppelfunktion. Mit einem solchen Sieb läßt sich ein wesentlich verbessertes Papierprodukt, insbesondere Seiden- oder Tissue-Papier herstellen.

In vorteilhafter Weiterbildung dieser Lösung können die zusätzlichen Fäden Verengungsstellen bildend z. B. in Maschinenrichtung verlaufen und an vorbestimmten Stellen an der Oberseite des Siebes bzw. der dort befindlichen Lage erscheinen und diese als Verengungsstellen in Aneinandergruppierung oder Aneinanderreihung in verschiedenen Richtungen Verengungsbereiche bilden, die als Muster über die Fläche des Siebes erscheinen. Diese Stellen bilden im Papier bzw. im Tissue-Papier makroskopische Bereiche niedrigen Flächengewichtes, d. h. Strukturen mit einer niedrigeren Ablagerung von Fasern als in den benachbarten Bereichen, wodurch das Dehnungsverhalten in Längs- und Querrichtung, insbesondere aber in Querrichtung vorteilhafterweise beeinflußt wird. Das bedingt sich dadurch, daß mit bestimmter Ausrichtung die Flächenanteile geringen Flächengewichtes zu einer Schwächung im Vergleich mit einer homogenen Struktur führen, wodurch die angesprochene erhöhte Flexibilität der inhomogenen gegenüber der homogenen Struktur erreicht wird. Die auf vorgenannte Weise erzielbaren, nach einer vorgebbaren Struktur im Fasernetzwerk eines Papiers, insbesondere eines Seiden- oder Tissue-Papiers, anordenbaren Flächengewichtsunterschiede führen demnach zu einer, insbesondere für Tissue-Papiere wünschenswerten, Erhöhung des Arbeitsaufnahmevermögens in Längs- und Querrichtung.

Wenn beispielsweise die Verengungsstellen zur Bildung von Längenabschnitten schräg zur Maschinenrichtung des Siebes aneinandergereiht sind, so wird quer zur Maschinenrichtung eine größere Flexibilität erreicht, und zwar in Ergänzung zur Flexibilität in Maschinenrichtung, die die Flexibilität durch Kreppen noch verbessert.

Im gleichen Sinne können die Verengungsstellen zur Bildung von Längenabschnitten auch teilweise senkrecht zur Maschinenrichtung und teilweise in Maschinenrichtung aneinandergereiht sein.

Hinsichtlich einer weiteren Ausgestaltungsmöglichkeit können die Längenabschnitte auch abwechselnd in entgegengesetzten Richtungen ausgerichtet sein. Die Längenabschnitte können aber auch innerhalb der gleich ausgerichteten Ausrichtungen gruppenweise parallel verlaufend angeordnet sein.

Entsprechend einer weiteren Ausgestaltung können die Verengungsstellen zur Bildung von Zickzack- oder gewellten Verläufen aneinandergereiht sein.

Die Verengungsstellen können so angeordnet sein, daß sich geschlossene oder zumindest teilweise offene, aber auch kontinuierliche Verläufe bilden. Auch kann die Anordnung der Verengungsstellen so sein, daß diskontinuierliche Verläufe alleine oder zusammen mit kontinuierlichen Verläufen vorhanden sind.

Ein Produkt gemäß der Vorliegenden Erfindung ist in Anspruch 13 definiert. Vorteilhafte Ausgestaltungen dieses Produkts sind den Unteransprüchen 14 bis 23 zu entrehnen.

Ein mit einem derartigen Sieb hergestelltes Papierprodukt, insbesondere Seiden- oder Tissue-Papier, hat erheblich verbesserte Eigenschaften insbesondere hinsichtlich der sogenannten Haptik bzw. Weichheit. Es ergibt sich ein positiver Einfluß auf Trocken- und Naßfestigkeit sowie eine positive Rückwirkung auf den Kreppvorgang, die Trocknung, das Pressen und die Entwässerung.

Die Erfindung wird nachfolgend anhand der in den Zeichnungen rein schematisch dargestellten Ausführungsbeispiele näher erläutert. Es zeigen:
- Fig. 1: eine Draufsicht auf ein erfindungsgemäßes mehrlagiges Sieb;
- Fig. 1a: eine Schnittansicht durch das Sieb gemäß Fig. 1 entlang der Schnittlinie a-a;
- Fig. 1b: eine Schnittansicht durch das Sieb gemäß Fig. 1 entlang der Schnittlinie b-b;
- Fig. 2 bis 5: Draufsichten auf verschiedene Strukturmuster von Tissue-Papieren, hergestellt mit mehrlagigen Sieben ähnlich denen der Fig. 1;
- Fig. 6 bis 12: schematische Darstellungen weiterer mehrlagiger Siebe mit unterschiedlicher Gestaltung der Lagenanordnung von zusätzlichen Fäden als Verbindungsfäden;
- Fig. 13a: ein herkömmliches flächiges, homogenes Tissue-Papier vor und nach Aufbringen einer Streckkraft (Pfeile); und
- Fig. 13b: ein erfindungsgemäßes flächiges, inhomogenes, netzwerkähnliches Tissue-Papier, ebenfalls vor und nach Aufbringen einer Streckkraft (Pfeile).

Das doppellagige Sieb ist als Gewebe ausgebildet, und zwar mit einem Obergewebe 10 und einem Untergewebe 11. Die Maschinenrichtung des Siebs ist durch den Pfeil A gekennzeichnet. Hierbei können die Fäden 12a des Obergewebes (papierberührte Seite) in Abhängigkeit vom gewählten Webprozeß als Kettfäden, aber auch als Schußfäden ausgebildet sein, bevorzugt aber als Kettfäden. Gleiches gilt entsprechend umgekehrt für die Fäden 12b des Obergewebes. In gleicher Weise gilt dies entsprechend für die Fäden 13a bzw. 13b des Untergewebes.

In diesem Ausführungsbeispiel verlaufen zusätzliche Fäden 14 als Verbindungsfäden 14 in der gleichen Richtung und parallel zu den Fäden 12a derart, daß entsprechend der Darstellung in Fig. 1b die zusätzlichen Fäden 14 zwischen den Fäden 13b und Fäden 13c des Untergewebes 11 verlaufen und an den aus Fig. 1 ersichtlichen Stellen Maschen 15 schließen, indem sie dort an der Oberseite des Obergewebes 10 erscheinen und oberhalb von Fäden 12c des Obergewebes verlaufen. Dort bilden die zusätzlichen Fäden 14 Verengungsstellen oder-zonen 16 in Maschinenlaufrichtung. Schräg zur Maschinenrichtung A aneinandergereiht ergeben diese Verengungsstellen 16 als Längenabschnitte ausgebildete Verengungsbereiche 17. Rein beispielhaft sind jeweils in einer Richtung verlaufend zwei parallele Verengungsbereiche 17 und 18 vorgesehen. Abwechselnd sind solche Verengungsbereiche in z. B. zueinander senkrecht verlaufenden Richtungen über die Sieboberfläche vorgesehen, so daß ein Muster von Verengungsbereichen gebildet wird. Diese Verengungsbereiche bilden die bereits erwähnten Zonen niedrigen Flächengewichtes beim auf diesem Sieb hergestellten Seiden- oder Tissue-Papier, um diesem die gewünschte flächige, inhomogene, netzwerkähnliche Struktur hoher Flexibilität bei Beanspruchung zu geben. Eine derartige Struktur mit verschiedenen Gestaltungen ist den Figuren 2 bis 5 zu entnehmen. Fig. 2 zeigt ein Produkt, das mit einer Siebstruktur gemäß Fig. 1 erzeugt wurde. Dabei bilden die dunkel gekennzeichneten Flächenanteile die vorerwähnte netzwerkähnliche Struktur. Dadurch wird eine zusammenhängende Zone hohen Flächengewichtes gebildet. Das gleiche gilt für das Produkt gemäß Fig. 3, 4 und 5. Für die Produkte gemäß Fig. 2, 3, 4 und 5 können die dunkel dargestellten Flächenanteile, die hohes Flächengewicht bedeuten, auch solche mit geringem Flächengewicht sein und die hell dargestellten Flächenanteile, die geringes Flächengewicht bedeuten, entsprechend auch solche mit hohem Flächengewicht sein (siehe am Beispiel der Fig. 2a, 3a). Dann bilden die hell dargestellten Flächenanteile die vorerwähnte netzwerkähnliche Struktur.

Weitere Abwandlungen der Siebstruktur sind schematisch den Figuren 6 bis 8 zu entnehmen. Bei einem Produkt, das mit einer Siebstruktur gemäß Fig. 7 oder 8 hergestellt wurde, bilden die Flächenanteile geringen Flächengewichtes die vorerwähnte netzwerkähnliche Struktur.

Wie Fig. 13a beim herkömmlichen Tissue-Papier verdeutlicht, ist nahezu keine Längenänderung des Tissue-Papiers beim Aufbringen einer Streckkraft feststellbar, wohl aber bei dem Tissue-Papier gemäß Fig. 13b.

## Patentansprüche

1. Mehrlagiges Sieb für den Naßbereich einer Papiermaschine, hergestellt aus Fäden, vorzugsweise gewebten Fäden mit zumindest zwei Lagen (10, 11), die durch mit den Lagen (10, 11) verflochtene zusätzliche Fäden (14) miteinander verbunden sind,
**dadurch gekennzeichnet, daß**
die zusätzlichen Fäden (14) zusammen mit den die Lagen (10, 11) bildenden Fäden (12a, 12b, 12c; 13a, 13b, 13c) über die Breite und die Länge des Siebes verteilte Verengungszonen (16) bilden, durch die deutlich weniger Wasser abfließen kann als durch benachbarte zonen.

2. Mehrlagiges Sieb nach Anspruch 1,
**dadurch gekennzeichnet, daß**
die zusätzlichen Fäden (14) Verengungszonen (16) bildend in Maschinenrichtung (A) verlaufen und an vorbestimmten Stellen an der Oberseite des Siebes (10) bzw. der dort befindlichen Lage erscheinen und diese als Verengungszonen in Aneinandergruppierung oder Aneinanderreihung in verschiedenen Richtungen Verengungsbereiche (17, 18) bilden, die als Muster über die Fläche des Siebes erscheinen.

3. Mehrlagiges Sieb nach Anspruch 1 oder 2,
**dadurch gekennzeichnet, daß**
die Verengungszonen (16) zur Bildung von Längenabschnitten (17, 18) schräg zur Maschinenrichtung (A) aneinandergereiht sind.

4. Mehrlagiges Sieb nach Anspruch 1 oder 2,
**dadurch gekennzeichnet, daß**
die Verengungszonen (16) zur Bildung von Längenabschnitten (17, 18) teilweise senkrecht zur Maschinenrichtung (A) und teilweise in Maschinenrichtung aneinandergereiht sind.

5. Mehrlagiges Sieb nach Anspruch 3 oder 4,
**dadurch gekennzeichnet, daß**
die Längenabschnitte (17, 18) abwechselnd in entgegengesetzten Richtungen ausgerichtet sind.

6. Mehrlagiges Sieb nach Anspruch 3 oder 4,
**dadurch gekennzeichnet, daß**
die Längenabschnitte (17, 18) innerhalb der gleich ausgerichteten Ausrichtungen gruppenweise parallel verlaufend angeordnet sind.

7. Mehrlagiges Sieb nach mindestens einem der Ansprüche 1 bis 3,
**dadurch gekennzeichnet, daß**
die Verengungszonen (16) zur Bildung von Zickzack- oder gewellten Verläufen aneinandergereiht sind.

8. Mehrlagiges Sieb nach Anspruch 1 oder 2,
**dadurch gekennzeichnet, daß**
die Verengungszonen (16) so angeordnet sind, daß sich geschlossene Verläufe bilden.

9. Mehrlagiges Sieb nach Anspruch 1 oder 2,
**dadurch gekennzeichnet, daß**
die Verengungzonen so angeordnet sind, daß sich teilweise offene Verläufe bilden.

10. Mehrlagiges Sieb nach Anspruch 1 oder 2,
**dadurch gekennzeichnet, daß**
die Verengungszonen so angeordnet sind, daß sich kontinuierliche Verläufe bilden.

11. Mehrlagiges Sieb nach Anspruch 1 oder 2,
**dadurch gekennzeichnet, daß**
die Verengungszonen so angeordnet sind, daß sich diskontinuierliche Verläufe bilden.

12. Mehrlagiges Sieb nach Anspruch 1 oder 2,
**dadurch gekennzeichnet, daß**
die Verengungszonen so angeordnet sind, daß sich kontinuierliche und diskontinuierliche Verläufe bilden.

13. Papierprodukt, insbesondere Tissue-Produkt, mit makroskopischen Bereichen niedrigeren und makroskopischen Bereichen höherer Flächengewichte.,
**dadurch gekennzeichnet, daß**
besondere Bereiche niedrigeren Flächengewichtes zwischen Bereichen höheren Flächengewichtes oder besondere Bereiche höheren Flächengewichtes zwischen Bereichen niedrigeren Flächengewichtes in Aneinandergruppierung oder Aneinanderreihung in verschiedenen Richtungen angeordnet sind und als Muster über die Fläche des Produktes erscheinen.

14. Papierprodukt nach Anspruch 13,
**dadurch gekennzeichnet, daß**
die besonderen Bereiche zur Bildung von Längenabschnitten schräg zur Maschinenrichtung aneinandergereiht sind.

15. Papierprodukt nach Anspruch 13,
**dadurch gekennzeichnet, daß**
die besonderen Bereiche zur Bildung von Längenabschnitten teilweise senkrecht zur Maschinenrichtung (A) und teilweise in Maschinenrichtung aneinandergereiht sind.

16. Papierprodukt nach Anspruch 15,
**dadurch gekennzeichnet, daß**
die Längenabschnitte abwechselnd in entgegengesetzten Richtungen ausgerichtet sind.

17. Papierprodukt nach Anspruch 15,
**dadurch gekennzeichnet, daß**
die Längenabschnitte innerhalb der gleich ausgerichteten Ausrichtungen gruppenweise parallel verlaufend angeordnet sind.

18. Papierprodukt nach Anspruch 13,
**dadurch gekennzeichnet, daß**
die besonderen Bereiche zur Bildung von Zickzack- oder gewellten Verläufen aneinandergereiht sind.

19. Papierprodukt nach Anspruch 13,
**dadurch gekennzeichnet, daß**
die besonderen Bereiche so angeordnet sind, daß geschlossene Verläufe gebildet sind.

20. Papierprodukt nach Anspruch 13,
**dadurch gekennzeichnet, daß**
die besonderen Bereiche so angeordnet sind, daß teilweise offene Verläufe gebildet sind.

21. Papierprodukt nach Anspruch 13,
**dadurch gekennzeichnet, daß**
die besonderen Bereiche so angeordnet sind, daß kontinuierliche Verläufe gebildet sind.

22. Papierprodukt nach Anspruch 13,
**dadurch gekennzeichnet, daß**
die besonderen Bereiche so angeordnet sind, daß diskontinuierliche Verläufe gebildet sind.

23. Papierprodukt nach Anspruch 13,
**dadurch gekennzeichnet, daß**
die besonderen Bereiche so angeordnet sind, daß diskontinuierliche und kontinuierliche Verläufe gebildet sind.

## Claims

1. Multi-layered screen for the wet area of a paper machine, made of threads, preferably woven threads with at least two layers (10, 11) which are connected to one another by additional threads (14) woven into the layers (10, 11), **characterised in that** the additional threads (14) together with the threads (12a, 12b, 12c; 13a, 13b, 13c) forming the layers (10, 11) form narrowing zones (16) distributed over the width and the length of the screen, through which appreciably less water can flow out than through adjacent zones.

2. Multi-layered screen according to Claim 1, **characterised in that** the additional threads (14) forming narrowing zones (16) run in the machine direction (A) and appear at predetermined places on the top side of the screen (10) or in the layer located there and these as narrowing zones in grouping together or lining up together form narrowing regions (17, 18) in different directions, which appear as a pattern over the surface of the screen

3. Multi-layered screen according to Claim 1 or 2, **characterised in that** the narrowing zones (16) are lined up together obliquely to the machine direction (A) to form longitudinal sections (17, 18).

4. Multi-layered screen according to Claim 1 or 2, **characterised in that** the narrowing zones (16) are lined up together partially vertically to the machine direction (A) and partially in the machine direction to form longitudinal sections (17, 18).

5. Multi-layered screen according to Claim 3 or 4, **characterised in that** the longitudinal sections (17, 18) are orientated alternately in opposite directions.

6. Multi-layered screen according to Claim 3 or 4, **characterised in that** the longitudinal sections (17, 18) are arranged inside the orientations orientated the same in groups running parallel.

7. Multi-layered screen according to at least one of Claims 1 to 3, **characterised in that** the narrowing zones (16) are lined up together to form zig-zag or wavy courses.

8. Multi-layered screen according to Claim 1 or 2, **characterised in that** the narrowing zones (16) are arranged in such a way that closed courses are formed.

9. Multi-layered screen according to Claim 1 or 2, **characterised in that** the narrowing zones are arranged in such a way that open courses are partially formed.

10. Multi-layered screen according to Claim 1 or 2, **characterised in that** the narrowing zones are arranged in such a way that discontinuous courses are formed.

11. Multi-layered screen according to Claim 1 or 2, **characterised in that** the narrowing zones are arranged in such a way that discontinuous courses are formed.

12. Multi-layered screen according to Claim 1 or 2, **characterised in that** the narrowing zones are arranged in such a way that continuous and discontinuous courses are formed.

13. Paper product, in particular tissue product, with macroscopic regions of lower and macroscopic regions of higher weight per unit area, **characterised in that** special regions of lower weigth per unit area are arranged between regions of higher weight per unit area or special regions of higher weight per unit area are arranged between regions of lower weight per unit area grouped together or lined up together in various directions and appear as a pattern over the surface of the product.

14. Paper product according to Claim 13, **characterised in that** the special regions for forming the longitudinal sections are lined up obliquely to the machine direction.

15. Paper product according to Claim 13, **characterised in that** the special regions for forming longitudinal sections are lined up together partially vertically to the machine direction (A) and partially in the machine direction.

16. Paper product according to Claim 15, **characterised in that** the longitudinal sections are orientated alternatively in opposite directions.

17. Paper product according to Claim 15, **characterised in that** that the longitudinal sections within the identically aligned orientations are arranged in groups running parallel.

18. Paper product according to Claim 13, **characterised in that** the special regions are arranged lined up together to form zigzag or wavy courses.

19. Paper product according to Claim 13, **characterised in that** the special regions are arranged in such a way that closed courses are formed.

20. Paper product according to Claim 13, **characterised in that** the special regions are arranged in such a way that partially open courses are formed.

21. Paper product according to Claim 13, **characterised in that** the special regions are arranged in such a way that continuous courses are formed.

22. Paper product according to Claim 13, **characterised in that** the special regions are arranged in such a way that discontinuous courses are formed.

23. Paper product according to Claim 13, **characterised in that** the special regions are arranged in such a way that discontinuous and continuous courses are formed.

## Revendications

1. Toile multicouche pour la zone humide d'une machine à papier, réalisée en fils, de préférence en fils tissés avec au moins deux couches (10, 11) qui sont reliées les unes aux autres par des fils (14) additionnels entrecroisés avec les couches (10, 11), **caractérisée en ce que** les fils additionnels (14) forment, conjointement avec les fils (12a, 12b, 12c ; 13a 13b, 13c) formant les couches (10, 11), des zones de rétrécissement (16) réparties sur la largeur et sur la longueur de la toile, à travers lesquelles peut s'écouler une quantité d'eau nettement inférieure qu'à travers les zones voisines.

2. Toile multicouche selon la revendication 1, **caractérisée en ce que** les fils additionnels (14) formant des zones de rétrécissement (16) s'étendent dans le sens de la machine (A) et apparaissent à des emplacements prédéterminés sur la surface de la toile (10) ou de la couche qui s'y trouve, respectivement, et celles-ci, en tant que zones de rétrécissement en groupes contigus ou en alignements contigus dans différentes directions, forment des régions de rétrécissement (17, 18), qui apparaissent comme motif sur la surface de la toile.

3. Toile multicouche selon l'une ou l'autre des revendications 1 et 2, **caractérisée en ce que** pour former des tronçons longitudinaux (17, 18), les zones de rétrécissement (16) sont alignées les unes aux autres en oblique par rapport au sens de la machine (A).

4. Toile multicouche selon l'une ou l'autre des revendications 1 et 2, **caractérisée en ce que** pour former des tronçons longitudinaux (17, 18), les zones de rétrécissement (16) sont alignées les unes aux autres en partie perpendiculairement au sens de la machine (A) et en partie dans le sens de la machine.

5. Toile multicouche selon l'une ou l'autre des revendications 3 et 4, **caractérisée en ce que** les tronçons longitudinaux (17, 18) sont orientés alternativement dans des sens contraires.

6. Toile multicouche selon l'une ou l'autre des revendications 3 et 4, **caractérisée en ce que** les tronçons longitudinaux (17, 18) sont agencés par groupes en parallèle à l'intérieur des alignements de même sens.

7. Toile multicouche selon au moins une des revendications 1 à 3, **caractérisée en ce que** les zones de rétrécissement (16) sont alignées les unes aux autres pour former des tracés en zigzag ou ondulés.

8. Toile multicouche selon l'une ou l'autre des revendications 1 et 2, **caractérisée en ce que** les zones de rétrécissement (16) sont agencées de manière à former des tracés fermés.

9. Toile multicouche selon l'une ou l'autre des revendications 1 et 2, **caractérisée en ce que** les zones de rétrécissement (16) sont agencées de manière à former des tracés en partie ouverts.

10. Toile multicouche selon l'une ou l'autre des revendications 1 et 2, **caractérisée en ce que** les zones de rétrécissement (16) sont agencées de manière à former des tracés continus.

11. Toile multicouche selon l'une ou l'autre des revendications 1 et 2, **caractérisée en ce que** les zones de rétrécissement (16) sont agencées de manière à former des tracés continus.

12. Toile multicouche selon l'une ou l'autre des revendications 1 et 2, **caractérisée en ce que** les zones de rétrécissement (16) sont agencées de manière à former des tracés continus et discontinus.

13. Produit en papier, en particulier produit en tissu non tissé, comportant des régions macroscopiques de poids surfacique plus faible et des régions macroscopiques de poids surfacique plus élevé, **caractérisé en ce que** des régions particulières de poids surfacique plus faible sont agencées entre des régions de poids surfacique plus élevé ou des régions particulières de poids surfacique plus élevé sont agencées entre des régions de poids surfaciques plus faible, par groupes adjacents ou par alignements adjacents et dans différentes directions, et apparaissent comme motifs sur la surface du produit.

14. Produit en papier selon la revendication 13, **caractérisé en ce que** pour former des tronçons longitudinaux, les régions particulières sont alignées les unes aux autres en oblique par rapport au sens de la machine.

15. Produit en papier selon la revendication 13, **caractérisé en ce que** pour former des tronçons longitudinaux, les régions particulières sont alignées les unes aux autres en partie perpendiculairement au sens de la machine (A) et en partie dans le sens de la machine.

16. Produit en papier selon la revendication 15, **caractérisé en ce que** les tronçons longitudinaux sont orientés alternativement dans des sens contraires.

17. Produit en papier selon la revendication 15 **caractérisé en ce que** les tronçons longitudinaux sont agencés par groupes en parallèle à l'intérieur des alignements de même sens.

18. Produit en papier selon la revendication 13, **caractérisé en ce que** les régions particulières sont alignées les unes aux autres pour former des tracés en zigzag ou ondulés.

19. Produit en papier selon la revendication 13, **caractérisé en ce que** les régions particulières sont agencées de manière à former des tracés fermés.

20. Produit en papier selon la revendication 13, **caractérisée en ce que** les régions particulières sont agencées de manière à former des tracés en partie ouverts.

21. Produit en papier selon la revendication 13, **caractérisée en ce que** les régions particulières sont agencées de manière à former des tracés continus.

22. Produit en papier selon la revendication 13, **caractérisée en ce que** les régions particulières sont agencées de manière à former des tracés discontinus.

23. Produit en papier selon la revendication 13, **caractérisée en ce que** les régions particulières sont agencées de manière à former des tracés continus et discontinus.
